# EUROPÄISCHE PATENTSCHRIFT

(11) **EP 3 715 550 B1**
(45) Veröffentlichungstag und Bekanntmachung des Hinweises auf die Patenterteilung: **24.05.2023**
(21) Anmeldenummer: 20163412.8
(22) Anmeldetag: 16.03.2020
(51) Int. Cl.: E04B 1/82, E04F 11/022

(54) **BAUELEMENT ZUR TRITTSCHALLENTKOPPLUNG**
STRUCTURAL ELEMENT FOR UNCOUPLING FOOTFALL SOUND
COMPOSANT D'ISOLATION CONTRE LES BRUITS DE PAS

(30) Priorität: 29.03.2019 CH 4092019
(43) Veröffentlichungstag der Anmeldung: 30.09.2020
(73) Patentinhaber: Ikona AG, 8867 Niederurnen (CH)
(72) Erfinder:
(74) Vertreter: Rentsch Partner AG

(56) Entgegenhaltungen:
- DE-A1- 1 658 897
- DE-A1- 2 334 332
- DE-U1- 8 621 595

## Beschreibung

### TECHNISCHES GEBIET

Die Erfindung betrifft ein Bauelement zur Trittschallentkopplung für Treppenläufe mit einer zwischen einen Treppenlauf und einen diesen tragenden Boden oder ein diesen tragendes Podest einfügbaren Dämmlagerschicht.

### STAND DER TECHNIK

Aus dem Stand der Technik bekannte Einbauelemente zur Trittschallentkopplung bestehen in der Regel aus einer PE (Polyethylen)-Schaumplatte. In diese Schaumplatte eingebettet ist ein Elastomerlager. Die PE-Schaumplatte ist rechteckig, das Elastomerlager ist als schmaler Streifen von 25 bis 35 mm ausgebildet und in der Mitte der PE-Schaumplatte angeordnet. Zur Befestigung der Schaumplatte entweder zwischen Treppenlauf und Podest oder zwischen Treppenlauf und Boden dient ein doppelseitiges Montageklebeband. Um die PE-Schaumplatte auf die passende Grösse zu bringen, wird diese zugeschnitten. Unter Einwirkung einer vertikalen Kraft, beispielsweise durch Schritte auf einer Treppe, kommt es zu einer vertikalen Verformung des Elastomerlagers auch Einfederung genannt. Der resultierende Trittschall wird entsprechend gedämmt.

Die DE1658897 betrifft ein Auflager zwischen Bauteilen, insbesondere Betonbauteilen, mit einem elastisch deformierbaren Lagerkörper und zwei aufeinanderliegenden, als Kunststoffschichten ausgebildeten Gleitschichten. Von den Gleitschichten weist eine davon, eine kleinere Fläche auf und ist mit dem Lagerkörper, während die andere Gleitschicht mit einer Trägerschicht verbunden ist, die direkt auf der Lagerfläche des einen Bauteils liegt. Diese Gleitschicht hat eine wesentlich geringere Dicke als der Lagerkörper.

### DARSTELLUNG DER ERFINDUNG

Die Aufgabe der vorliegenden Erfindung ist es, dass aus dem Stand der Technik bekannte Einbauelement zur Trittschallentkopplung hinsichtlich seiner schalldämmenden Wirkung weiter zu verbessern.

Diese Aufgabe wird insbesondere durch die Merkmale des Anspruchs 1 gelöst. Weitere Ausführungsformen ergeben sich aus den abhängigen Ansprüchen.

Das erfindungsgemäss Bauelement für Treppenläufe umfasst eine Dämmschicht, die zwischen dem Treppenlauf und einen diesen tragenden Boden oder ein diesen tragenden Podest eingebracht wird. Die Dämmlagerschicht ist als eine schaumförmige Materialschicht mit einer Oberseite und einer Unterseite ausgebildet. In das schaumförmige Material eingebettet ist ein erstes Elastomer. An mindestens einer von dessen beiden Seiten, Oberseite und/oder Unterseite ist mindestens eine Schicht eines zweiten Elastomers vorgesehen, wobei diese Schicht dünner ausgebildet ist als das erste Elastomer. Das erste Elastomer hat eine höhere Shore A Härte als das zweite Elastomer.

In einer Ausführungsform der Erfindung ist, an der Oberseite und an der Unterseite der schaumförmigen Materialschicht mindestens eine Schicht eines zweiten Elastomers, angeordnet im Bereich des ersten Elastomers vorgesehen.

In einer weiteren Ausführungsform ist an der Oberseite der schaumförmigen Materialschicht im Bereich des ersten Elastomers mindestens eine Schicht eines zweiten Elastomers vorgesehen und an der Unterseite eine Klebeschicht, beispielsweise ein Klebeband.

In einer bevorzugten Ausführungsform weist das zweite Elastomer eine Schichtdicke 2 mm - 5mm auf.

Die Shore A Härte des ersten Elastomers beläuft sich auf Shore-Härte A zwischen 50 - 70, vorzugsweise auf 60. Das zweite Elastomer weist eine um 5 - 10 Shore A geringere Shore A Härte auf als das erste Elastomer. Beim ersten Elastomer und/oder beim zweiten Elastomer handelt es sich beispielweise um Gummi oder Ethylen Propylen Dien Kautschuk (EPDM) mit einer unterschiedlichen Shore A Härte.

In einer Ausführungsform ist in der Schicht aus zweitem Elastomer, zur Versteifung gegenüber Dehnung, eine Faserbewehrung vorgesehen, vorzugsweise ist die Schicht aus zweitem Elastomer auf jener Seite, die dem ersten Elastomer zugewandt ist, mit einer Faserbewehrung versehen.

Ein Vorteil der Verwendung von zwei Elastomeren mit unterschiedlichen Shore A Härten besteht in einer dadurch resultierenden (weiteren) Unstetigkeit, die eine Schallreflexion verbessert.

Das erste Elastomer weist eine Ausgangsdicke von 10 mm bis 20 mm auf und erfährt unter dem Gewicht eines Treppenlaufs eine Dickenreduktion von 7.5 - 12.5 %. Bei der dünneren Schicht aus zweitem Elastomer beläuft sich die Dickenreduktion auf 20 - 50%.

Durch das Aufbringen eines zweiten Elastomers konnte die Schalldämmung des erfindungsgemässen Bauelements gegenüber einem Bauteil mit nur einem Elastomer deutlich verbessert werden. Die Verbesserung beläuft sich auf eine Reduktion des Schallpegels zwischen 3 - 10 dB.

In einer Ausführungsform der Erfindung, ist zwischen dem ersten Elastomer und dem zweiten Elastomer eine nicht-elastomere, im Wesentlichen druckfeste weitere Schicht vorgesehen. Diese Schicht ist gegenüber der schaumförmigen Materialschicht mit dem darin eingebetteten ersten Elastomer und der Schicht aus zweiten Elastomer wesentlich dünner ausgebildet. Es handelt sich beispielsweise um eine Blechplatte.

In einer Ausführungsform der Erfindung weist die schaumförmige Materialschicht in ihrer Oberseite und/oder ihrer Unterseite mindestens eine Einkerbung zum Falten des Bauelements, vorzugsweise um 90°, und/oder mindestens einen Einschnitt, zur Erleichterung einer Abtrennung von überschüssiger schaumförmiger Materialschicht, auf.

### KURZE ERLÄUTERUNG ZU DEN FIGUREN

Die Erfindung soll nachfolgend anhand von Ausführungsbeispielen im Zusammenhang mit der Zeichnung näher erläutert werden. Es zeigen:
- Fig. 1: unter a) die erste Ausführungsform der Erfindung, das Bauelement in einer Schnittdarstellung im noch ungefalteten Zustand,
- Fig. 1: unter b) eine erste Ausführungsform der Erfindung im eingebauten Zustand zwischen dem Treppenlauf und dem Podest,
- Fig. 2: unter a) eine zweite Ausführungsform der Erfindung in einer Schnittdarstellung ohne die Möglichkeit der Faltung,
- Fig. 2: unter b) eine zweite Ausführungsform der Erfindung im eingebauten Zustand zwischen dem Treppenlauf und dem Podest,
- Fig. 3: unter a) eine dritte Ausführungsform der Erfindung in einer Schnittdarstellung mit einer weiteren Möglichkeit zur Faltung,
- Fig. 3: unter b) eine dritte Ausführungsform der Erfindung im eingebauten Zustand zwischen dem Treppenlauf und dem Podest,
- Fig. 4: unter a) die zweite Ausführungsform des erfindungsgemässen Bauelements und die erste Ausführungsform im eingebauten Zustand zwischen Treppenlauf und Podest und zwischen Boden und Treppenlauf,
- Fig. 4: unter b) eine vierte Ausführungsform des erfindungsgemässen Bauelements in einer Schnittdarstellung,
- Fig. 5: unter a) eine erste Ausführungsvariante der Anordnung des zweiten Elastomers in der schaumförmigen Materialschicht im Grundriss,
- Fig. 5: unter b) eine zweite Ausführungsvariante der Anordnung des zweiten Elastomers in der schaumförmigen Materialschicht im Grundriss.

### WEGE ZUR AUSFÜHRUNG DER ERFINDUNG

**Fig. 1a****)** zeigt eine erste Ausführungsform des erfindungsgemässen Bauelements 100. Dieses umfasst eine Dämmlagerschicht 1 aus einer schaumförmigen Materialschicht 10. Die schaumförmige Materialschicht 10 weist eine Oberseite 10A und eine Unterseite 10B auf. In die schaumförmige Materialschicht 10 eingebettet ist ein erstes Elastomer 2. In der in Fig. 1 a) gezeigten Ausführungsform ist an der Oberseite 10A, im Bereich des ersten Elastomers 2 ein zweites Elastomer 3 angeordnet. Die Schicht des ersten Elastomers 2 ist dicker ausgebildet als die Schicht des zweiten Elastomers 3. Zur Befestigung des Bauteils 100, beispielsweise auf einem Podest 7, weist die Unterseite 10B, insbesondere im Bereich, wo das erste Elastomer 2 in der schaumförmigen Materialschicht eingebettet und die Schicht des zweiten Elastomers 3 vorgesehen ist, eine Klebeschicht 4 auf. Um das Bauelement 100 zwischen einen Treppenlauf 5 und einen diesen tragenden Podest einführen zu können, umfasst die schaumförmige Materialschicht 10, Einkerbungen 11A, 11B. Mit Hilfe dieser Einkerbungen 11A, 11B kann das Bauelement 100 um je 90° gefaltet werden. Auf dieses Weise kann das Bauelement 100 auf einfach zwischen ein Podest 7 und einen Treppenlauf 5 eingebracht werden (siehe Fig. 1b)). Die Einschnitte 12A und 12b dienen zur Erleichterung einer Abtrennung von überschüssiger schaumförmiger Materialschicht 10.

**Fig. 1b****)** zeigt die Ausführungsform aus der Fig. 1a) im eingebauten Zustand. Zwischen dem Treppenlauf 5 und dem Podest 7 ist ein Hohlraum umfassend zwei vertikale Bereiche und einen horizontalen Bereich gebildet. Dieser ist im Wesentlichen z-förmig ausgebildet. Mit Hilfe einer Faltung an den Einkerbungen 11A und 11b wird das Bauelement 100 diesem Hohlraum angepasst. Die Schicht aus erstem Elastomer 2 und die über dieser Schicht angeordnete Schicht aus zweitem Elastomer 3 liegt im horizontalen Bereich des Hohlraums. Die Befestigung erfolgt mittels der Klebeschicht 4, beispielsweise einem Klebeband. Alternativ (in Fig. 1b nicht dargestellt) besteht die Möglichkeit, das Bauelement 100 im vertikalen Bereich zwischen Treppenlauf 5 und dem Podest 7 anzuordnen. Das Bauelement 100 dient dann als Abstandshalter.

**Fig. 2a****)** zeigt einen Querschnitt durch eine zweite Ausführungsform des erfindungsgemässen Bauelements 102 umfassend eine Dämmschicht 1. Im Vergleich zur ersten Ausführungsform weist die schaumförmige Materialschicht 10 keine Einkerbungen 11A, 11B zur Faltung dieser Materialschicht 10 und keine Einschnitte 12A, 12B zum Ablängen des Materials 10 auf. In der Ausführungsform der Fig. 2a) dargestellt ist das schaumförmige Material 10 mit einer Oberseite 10A und einer Unterseite 10B. Wie bei der ersten Ausführungsform ist das erste Elastomer 2 eingebettet in das schaumförmige Material 10. Im Bereich des ersten Elastomers 2 ist eine Schicht des zweiten Elastomers 3 vorgesehen, die dünner ausgebildet ist als das erste Elastomer 2. An der Unterseite 10B ist eine Klebeschicht 4 zur Befestigung des Bauelements, beispielsweise an einem Podest, ausgebildet.

**Fig. 2b****)** zeigt die zweite Ausführungsform des erfindungsgemässen Bauelements 102 im eingebauten Zustand. Das Bauelement 102 ist hier nur im horizontalen Bereich des Hohlraums zwischen dem Treppenlauf 5 und dem Podest 7 angeordnet. Bevorzugt, ist diese Ausführungsform zwischen einem Boden 6 und einem Treppenlauf 5 vorgesehen (vgl. Fig. 4).

**Fig. 3a****)** zeigt eine dritte Ausführungsform des erfindungsgemässen Bauelements 103 umfassend die Dämmschicht 1, wobei im Unterschied zur ersten Ausführungsform nur eine Einkerbung 11A zur Faltung des Bauelements 103 vorgesehen ist und eine geringere Anzahl von Eischnitten 12A, 12B, um das schaumförmige Material 10 einfach auf die gewünschte Länge zu bringen. Vergleichbar mit der ersten und der zweiten Ausführungsform ist im schaumförmigen Material 10 ein erstes Elastomer 2 eingebettet. Dieses wird überlagert von einem zweiten Elastomer 3, welches eine geringere Schichtdicke aufweist wie das erste Elastomer 2. Das schaumförmige Material 10 hat, wie die ersten und die zweite Ausführungsform eine Oberseite 10A und eine Unterseite 10B. Wie in der ersten und zweiten Ausführungsform ist die zweite Elastomerschicht 3 auf einer Seite, der Oberseite 10A aufgebracht. Auf der Unterseite 10B ist wiederrum ein Klebeschicht 4, beispielsweise ein Klebeband zur Befestigung des Bauelements 4 auf einem Podest 7 vorgesehen.

**Fig. 3b****)** zeigt die dritte Ausführungsform in einem eingebauten Zustand. Die Schicht aus erstem Elastomer 2 und die über dieser Schicht angeordnete Schicht aus zweitem Elastomer 3 liegt im horizontalen Bereich des Hohlraums. Im Unterschied zur ersten Ausführungsform füllt die dritte Ausführungsform nur einen der beiden vertikalen Hohlräume zwischen dem Treppenlauf 5 und dem Podest 7 aus.

**Fig. 4a****)** zeigt die zweite Ausführungsform 102 und die erste Ausführungsform 100 des erfindungsgemässen Bauelements im eingebauten Zustand zwischen dem Boden 6 und dem Treppenlauf 5. Die Anordnung ist bereits unter Fig. 1b) und unter Fig. 2a) beschrieben.

**Fig. 4b****)** zeigt eine vierte Ausführungsform 103 des erfindungsgemässen Bauelements. Die vierte Ausführungsform weist ebenfalls eine Dämmlagerschicht 1 auf, wobei diese Dämmlagerschicht 1 wiederrum ein schaumförmiges Material 10 umfasst. In das schaumförmige Material 10 ist ein erstes Elastomer 2 eingebettet. In der vierten Ausführungsform ist sowohl an der Unterseite 10B als auch an der Oberseite 10A im Bereich des ersten Elastomers 2 eine Schicht eines zweiten Elastomers 3A, 3B vorgesehen, wobei die Schicht 3A dünner ausgebildet ist als das erste Elastomer 2. Gleiches gilt für die Schicht 3B die in der in Fig. 4b) gezeigten Ausführungsform gegenüber der Schicht 3A angeordnet ist. Das erste Elastomer 2 liegt zwischen diesen beiden Schichten.

Vergleichbar mit der ersten und der dritten Ausführungsform kann alternativ in der schaumförmigen Materialschicht 10 eine oder mehrere Einkerbungen 11A, 11B vorgesehen sein sowie Einschnitte die das Ablängen des schaumförmigen Materials erleichtern.

**Fig. 5 a)** und **Fig. 5 b)** zeigen zwei mögliche Ausführungsvarianten von Anordnungen des zweiten Elastomers 3, 3' in der schaumförmigen Materialschicht 10 im Grundriss. In Fig. 5a) ist das zweite Elastomer 3 als ein durchgängiger Streifen in der schaumförmigen Materialschicht eingebettet. In Fig. 5b) ist der Streifen nicht durchgängig und durch die schaumförmige Materialschicht unterbrochen.

In Fig. 5a) und b) nicht sichtbar ist, dass mindestens eine der beiden Seiten 10A, 10B der schaumförmigen Materialschicht 10 im Bereich des ersten Elastomers 3, 3' eine weitere Schicht eines zweiten Elastomers 3 aufweisen, wobei diese Schicht dünner ausgebildet ist als das erste Elastomer 2.

In den vier Ausführungsformen des erfindungsgemässen Bauelements 100, 102, 103, 104 liegt die Schichtdicke des zweiten Elastomers 3 zwischen 2 mm und 5 mm. Das erste und das zweite Elastomer 2, 3 weisen unterschiedliche Shore A Härten auf. Die Shore A Härte des ersten Elastomers 2 ist höher als die Shore A Härte des zweite Elastomers 3. Die Shore A Härte des ersten Elastomers 2 liegt im Bereich Shore A 50-70, vorzugsweise bei 60. Das zweite Elastomer 3 weist eine um 5 -10 geringere Shore A Härte auf als das erste Elastomer 2. Beim ersten und/oder bei zweiten Elastomer handelt es sich beispielsweise um Gummi oder Ethylen Propylen Dien Kautschuk (EPDM) oder Polyurethan (PU) mit einer unterschiedlichen Shore A.

### BEZEICHNUNGSLISTE

- 1: Dämmlagerschicht
- 2: erstes Elastomer
- 3, 3': zweites Elastomer
- 4: Klebeschicht
- 5: Treppenlauf
- 6: Boden
- 7: Podest
- 10: schaumförmige Materialschicht
- 10A: Oberseite des schauförmigen Materials
- 10B: Unterseite des schaumförmigen Materials
- 11, 11A, 11B: Einkerbung
- 12, 12A, 12B: Einschnitt
- 100, 102, 103, 104: Bauelement

## Patentansprüche

1. Bauelement (100) zur Trittschallentkopplung für Treppenläufe mit einer zwischen einen Treppenlauf (5) und einen diesen tragenden Boden (6) oder ein diesen tragendes Podest (7) einfügbaren Dämmlagerschicht (1), wobei die Dämmlagerschicht (1) eine schaumförmige Materialschicht (10) umfasst mit einer Oberseite (10A) und einer Unterseite (10B), in welche ein erstes Elastomer (2) eingebettet ist, mindestens an einer der beiden Seiten (10A, 10B) im Bereich des ersten Elastomers (2) mindestens eine Schicht eines zweiten Elastomers (3) vorgesehen ist, wobei diese Schicht dünner ausgebildet ist als das erste Elastomer (2), **dadurch gekennzeichnet, dass** das erste Elastomer (2) und das zweite Elastomer (3) unterschiedliche Shore A Härten aufweisen, wobei das erste Elastomer (2) eine höhere Shore A Härte aufweist als das zweite Elastomer (3).

2. Bauelement zur Trittschallentkopplung nach Anspruch 1, **dadurch gekennzeichnet, dass** das zweite Elastomer (3) eine Schichtdicke von 2 mm - 5 mm aufweist.

3. Bauelement nach Anspruch -1, **dadurch gekennzeichnet, dass** das erste Elastomer (2) eine Shore Härte A im Bereich Shore A 50 - 70, vorzugsweise 60 aufweist.

4. Bauelement nach Anspruch 1 oder 3, **dadurch gekennzeichnet, dass** das zweite Elastomer (3) eine um 5 - 10 Shore A geringere Shore A-Härte aufweist als das erste Elastomer (2).

5. Bauelement nach einem der vorangegangenen Ansprüche 1 bis 4, **dadurch gekennzeichnet, dass** es sich beim ersten Elastomer (2) und/oder beim zweiten Elastomere (3) beispielsweise um Gummi oder Ethylen Propylen Dien Kautschuk (EPDM) oder Polyurethan (PU) mit einer unterschiedlichen Shore A Härten handelt.

6. Bauelement nach einem der vorangegangenen Ansprüche, **dadurch gekennzeichnet, dass** das erste Elastomer (2) eine Ausgangsdicke von 10 mm bis 20 mm aufweist.

7. Bauelement nach Anspruch 6, **dadurch gekennzeichnet, dass** das eingebettete erste Elastomer (2) unter dem Gewicht des Treppenlaufs (5) eine Dickenreduktion vor 7.5 - 12.5 % aufweist, wenn die dünnere Schicht aus zweitem Elastomer (3) eine Dickenreduktion von 20 - 50%.

8. Bauelement nach einem der vorangegangenen Ansprüche 1 bis 7, **dadurch gekennzeichnet, dass** an der Oberseite (10A) und an der Unterseite (10B) der schaumförmigen Materialschicht (10) mindestens eine Schicht des zweiten Elastomers (3) im Bereich des ersten Elastomers (2) vorgesehen ist.

9. Bauelement nach einem der vorangegangenen Ansprüche 1 bis 8, **dadurch gekennzeichnet, dass** an der Oberseite (10A) der schaumförmigen Materialschicht (10) im Bereich des ersten Elastomers (2) mindestens eine Schicht des zweiten Elastomers (3) vorgesehen ist und an der Unterseite (10B) eine Klebeschicht (4), beispielsweise ein Klebeband.

10. Bauelement nach einem der vorangegangenen Ansprüche, **dadurch gekennzeichnet, dass** zwischen dem ersten Elastomer (2) und dem zweiten Elastomer (3) eine nicht-elastomere, im Wesentlichen druckfeste, gegenüber der schaumförmigen Materialschicht (10) mit dem darin eingebetteten ersten Elastomer (2) und der Schicht aus zweiten Elastomer (3) wesentlich dünneren Schicht, insbesondere eine Blechplatte, vorgesehen ist.

11. Bauelement nach einem der vorangegangenen Ansprüche, **dadurch gekennzeichnet, dass** in der Schicht aus zweitem Elastomer (3) zur Versteifung gegenüber Dehnung eine Faserbewehrung vorgesehen ist.

12. Bauelement nach Anspruch 11, **dadurch gekennzeichnet, dass** die Schicht aus zweitem Elastomer (3) auf jener Seite, die dem ersten Elastomer (2) zugewandt ist, die Faserbewehrung aufweist.

13. Bauelement nach einem der vorangegangenen Ansprüche, **dadurch gekennzeichnet, dass** die schaumförmige Materialschicht (10) in ihrer Oberseite (10A) und/oder ihrer Unterseite (10B) mindestens eine Einkerbung (11) zum Falten des Bauelements, vorzugsweise um 90° und/oder mindestens einen Einschnitt (12), zur Erleichterung einer Abtrennung von überschüssiger schaumförmiger Materialschicht (10), aufweist.

## Claims

1. A structural element (100) for the decoupling of impact sound for stair flights, with an insulating bearing layer (1) that can be inserted between a stair flight (5) and a floor (6) supporting the latter, or a landing (7) supporting the latter, wherein the insulating bearing layer (1) comprises a foamed material layer (10) with an upper face (10A) and a lower face (10B), in which a first elastomer (2) is embedded; on at least one of the two faces (10A, 10B) in the region of the first elastomer (2) at least one layer of a second elastomer (3) is provided, wherein this layer is designed to be thinner than the first elastomer (2), **characterised in that**, the first elastomer (2) and the second elastomer (3) have different Shore A hardnesses, wherein the first elastomer (2) has a higher Shore A hardness than the second elastomer (3).

2. The structural element for the decoupling of impact sound according to Claim 1, **characterised in that**, the second elastomer (3) has a layer thickness of 2 mm - 5 mm.

3. The structural element according to Claim 1, **characterised in that**, the first elastomer (2) has a Shore A hardness in the Shore A range 50 - 70, preferably 60.

4. The structural element according to Claim 1 or 3, **characterised in that**, the second elastomer (3) has a Shore A hardness that is 5 - 10 Shore A units lower than that of the first elastomer (2).

5. The structural element according to one of the preceding Claims 1 to 4, **characterised in that**, the first elastomer (2) and/or the second elastomer (3) takes the form, for example, of rubber, or ethylene propylene diene monomer rubber (EPDM), or polyurethane (PU), with a different Shore A hardness.

6. The structural element according to one of the preceding claims, **characterised in that**, the first elastomer (2) has an initial thickness of 10 mm to 20 mm.

7. The structural element according to Claim 6, **characterised in that**, the embedded first elastomer (2) has a thickness reduction of 7.5 - 12.5 % under the weight of the stair flight (5), if the thinner layer of the second elastomer (3) has a thickness reduction of 20 - 50 %.

8. The structural element according to one of the preceding Claims 1 to 7, **characterised in that**, on the upper face (10A) and on the lower face (10B) of the foam-shaped material layer (10), at least one layer of the second elastomer (3) is provided in the region of the first elastomer (2).

9. The structural element according to one of the preceding Claims 1 to 8, **characterised in that**, at least one layer of the second elastomer (3) is provided on the upper face (10A) of the foamed material layer (10) in the region of the first elastomer (2), and an adhesive layer (4), for example an adhesive tape, is provided on the lower face (10B).

10. The structural element according to one of the preceding claims, **characterised in that**, between the first elastomer (2) and the second elastomer (3) a nonelastomeric, essentially pressure-resistant, layer, in particular a sheet metal plate, is provided, which is significantly thinner than the foamed material layer (10) with the first elastomer (2) embedded therein, and the layer of the second elastomer (3).

11. The structural element according to one of the preceding claims, **characterised in that**, a fibrous reinforcement is provided in the layer of the second elastomer (3) for purposes of stiffening against elongation.

12. The structural element according to Claim 11, **characterised in that**, the layer of the second elastomer (3) has the fibrous reinforcement on the face that is facing towards the first elastomer (2).

13. The structural element according to one of the preceding claims, **characterised in that** the foamed material layer (10) has in its upper face (10A) and/or its lower face (10B) at least one notch (11) for purposes of folding the component, preferably through 90°, and/or at least one incision (12) for purposes of facilitating a detachment of excess foamed material layer (10).

## Revendications

1. Élément de construction (100) pour un découplage contre les bruits de pas pour des volées d'escalier comprenant une couche d'isolant (1) pouvant être insérée entre une volée d'escalier (5) et un sol (6) la portant ou un palier (7) la portant, dans lequel la couche d'isolant (1) comprend une couche de matériau en mousse (10) avec une face supérieure (10A) et une face inférieure (10B), dans laquelle un premier élastomère (2) est enchâssé, au moins une couche d'un second élastomère (3) est prévue au moins sur une des deux faces (10A, 10B) au niveau du premier élastomère (2), dans lequel cette couche est construite plus mince que le premier élastomère (2), **caractérisé en ce que** le premier élastomère (2) et le second élastomère (3) présentent des duretés Shore A différentes, dans lequel le premier élastomère (2) présente une dureté Shore A plus élevée que le second élastomère (3).

2. Élément de construction pour un découplage contre les bruits de pas selon la revendication 1, **caractérisé en ce que** le second élastomère (3) présente une épaisseur de couche de 2 mm à 5 mm.

3. Élément de construction selon la revendication 1, **caractérisé en ce que** le premier élastomère (2) présente une durée Shore A dans la plage de Shore A 50 - 70, de préférence 60.

4. Élément de construction selon la revendication 1 ou 3, **caractérisé en ce que** le second élastomère (3) présente une durée Shore A plus faible de 5 - 10 Shore A que le premier élastomère (2).

5. Élément de construction selon l'une des revendications précédentes 1 à 4, **caractérisé en ce que** le premier élastomère (2) et/ou le second élastomère (3) est par exemple du caoutchouc ou du caoutchouc éthylène-propylène-diène (EPDM) ou du polyuréthane (PU) avec différentes duretés Shore A.

6. Élément de construction selon l'une des revendications précédentes, **caractérisé en ce que** le premier élastomère (2) présente une épaisseur de départ de 10 mm à 20 mm.

7. Élément de construction selon la revendication 6, **caractérisé en ce que** le premier élastomère (2) enchâssé présente sous le poids de la volée d'escalier (5), une réduction d'épaisseur de 7,5 - 12,5 % lorsque la couche plus fine de second élastomère (3) présente une réduction d'épaisseur de 20 - 50 %.

8. Élément de construction selon l'une des revendications précédentes 1 à 7, **caractérisé en ce que** sur la couche supérieure (10A) et sur la couche inférieure (10B) de la couche de matériau en mousse (10), au moins une couche du deuxième élastomère (3) est prévue au niveau du premier élastomère (2).

9. Élément de construction selon l'une des revendications précédentes 1 à 8, **caractérisé en ce que** sur la face supérieure (10A) de la couche de matériau en mousse (10) au niveau du premier élastomère (2), au moins une couche du second élastomère (3) est prévue et sur la face inférieure (10B), une couche de colle (4), par exemple une bande d'adhésif, est prévue.

10. Élément de construction selon l'une des revendications précédentes, **caractérisé en ce qu'**entre le premier élastomère (2) et le second élastomère (3), il est prévu une couche non-élastomère, en particulier une plaque de tôle, essentiellement résistante à la pression, essentiellement plus fine par rapport à la couche de matériau en mousse (10) avec le premier élastomère (2) enchâssé dedans et la couche de second élastomère (3).

11. Élément de construction selon l'une des revendications précédentes, **caractérisé en ce qu'**une armature de fibres est prévue dans la couche de second élastomère (3) pour le renfort contre la dilatation.

12. Élément de construction selon la revendication 11, **caractérisé en ce que** la couche de second élastomère (3) présente l'armature de fibres sur la face qui est tournée vers le premier élastomère (2).

13. Élément de construction selon l'une des revendications précédentes, **caractérisé en ce que** la couche de matériau en mousse (10) présente dans sa face supérieure (10A) et/ou sa face inférieure (10B) au moins une encoche (11) pour plier l'élément de construction, de préférence de 90° et/ou au moins une entaille (12) pour faciliter une séparation de couche de matériau de mousse (10) en surplus.
